# EUROPÄISCHE PATENTSCHRIFT

(11) **EP 3 599 796 B1**
(45) Veröffentlichungstag und Bekanntmachung des Hinweises auf die Patenterteilung: **24.02.2021**
(21) Anmeldenummer: 19188110.1
(22) Anmeldetag: 24.07.2019
(51) Int. Cl.: H05B 45/00, F21S 4/24, F21V 23/02, F21Y 103/10, F21Y 107/70, F21Y 115/10

(54) **LED-LICHTBAND UND LEUCHTSYSTEM**
LED LIGHT BAND AND LIGHTING SYSTEM
BANDE LUMINEUSE À DEL ET SYSTÈME D'ÉCLAIRAGE

(30) Priorität: 26.07.2018 DE 102018118151; 03.09.2018 DE 102018121451
(43) Veröffentlichungstag der Anmeldung: 29.01.2020
(73) Patentinhaber: Bilton International GmbH, 5760 Saalfelden (AT)
(72) Erfinder: Michal, Roland, 1230 Wien (AT); Witthalm, Franz, 1030 Wien (AT)
(74) Vertreter: Epping - Hermann - Fischer

(56) Entgegenhaltungen:
- US-A1- 2011 084 624
- US-A1- 2013 313 983
- US-A1- 2014 191 587
- US-A1- 2014 197 695
- US-A1- 2015 270 716
- US-A1- 2015 289 326
- US-A1- 2016 234 890
- US-A1- 2017 328 531
- US-A1- 2018 124 889
- FEI LU ET AL: "A Review on the Recent Development of Capacitive Wireless Power Transfer Technology", ENERGIES, Bd. 10, Nr. 11, 1. November 2017 (2017-11-01), Seite 1752, XP055608398, DOI: 10.3390/en10111752

## Beschreibung

Die vorliegende Erfindung betrifft ein Leuchtdioden-Lichtband (im Folgenden "LED-Lichtband") und ein Leuchtsystem umfassend ein solches LED-Lichtband.

Herkömmliche LED-Lichtbänder bestehen gewöhnlich aus Segmenten, die typischerweise jeweils eine Länge von etwa 50 mm aufweisen. Diese Segmente werden parallel zueinander geschaltet und gewöhnlich mit einer konstanten Gleichspannung von 12 V oder 24 V betrieben. Jedes dieser Segmente weist gewöhnlich 6 oder 7 LEDs auf.

Im Allgemeinen sind zwei Varianten für ein elektronisches Design solcher LED-Lichtbänder bekannt. Gemäß einer ersten Variante wird ein Leuchtdiodenstrom eines Segments mittels eines Stromreglers konstant auf einem vorbestimmten Wert gehalten. Derartige LED-Lichtbänder sind jedoch verhältnismäßig aufwändig und dementsprechend teuer. Gemäß einer zweiten Variante wird der Leuchtdiodenstrom eines Segments mittels einem elektrischen Widerstand bestimmt. Derartige LED-Lichtbänder sind einfach und kostengünstig herstellbar. Ein Lichtstrom eines solchen LED-Lichtbands fällt jedoch graduell über die Länge des LED-Lichtbands ab, da gemäß dieser Variante kein Stromregler vorgesehen ist. In beiden Varianten treten nicht unerhebliche elektrische Verluste auf, die eine Effizienz der LED-Lichtbänder beeinträchtigen.

Die US 2018/124889 A1 zeigt eine LED Röhrenlampe, bei der eine LED auf einem Lichtstreifen angeordnet ist.

Die Veröffentlichung "A Review on the Recent Development of Capacitive Wireless Power Transfer Technology" der Autoren Feil Lu et al. (ENERGIES, Bd. 10, Nr. 11, 1. November 2017 (2017-11-01), Seite 1752, XP055608398, DOI: 10.3390/en10111752) offenbart verschiedene Schaltungen, mit denen drahtlos Leistung kapazitiv übertragen werden kann.

Die US 2017/328531 A1 zeigt eine Leiterplatte, auf der mehrere elektronische Komponenten in Serie geschaltet sind.

Die US 2015/270716 A1 und US 2014/197695 A1 zeigen jeweils eine kapazitive Kopplung einer Vorrichtung mit mehreren LEDs bzw. mit mehreren Sendeelektroden an einen Leistungserzeuger.

Die US 2014/191587 A1 zeigt eine kapazitive Kopplung eines Verbrauchers an einem transparenten Schichtstapel.

Die US 2011/084624 A1 zeigt ein Leuchtmittel mit einer Vielzahl von LEDs die kapazitiv mit einem Leistungsversorger verbunden sind.

Die US 2015/289326 A1 zeigt eine kapazitive Kopplung einer LED, die in einem Gehäuse angeordnet ist.

Die US 2016/234890 A1 zeigt eine kapazitive Kpopplung eines LED-Moduls, welches zwischen zwei Elektroden eingebettet ist.

Die US 2013/313983 A1 zeigt ein Leuchtmittel, bei dem eine Vielzahl von LEDs auf einem Leuchtstreifen angeordnet sind.

Aufgabe der vorliegenden Erfindung ist es, ein LED-Lichtband und ein Leuchtsystem zu beschreiben, die die oben genannten Nachteile herkömmlicher LED-Lichtbänder beheben oder mindern.

Diese Aufgabe wird durch ein LED-Lichtband und ein Leuchtsystem gemäß der unabhängigen Patentansprüche gelöst. Vorteilhafte Ausgestaltungen sind in den Unteransprüchen angegeben. Der Offenbarungsgehalt der Patentansprüche wird hiermit vollständig durch Rückbezug in die vorliegende Beschreibung aufgenommen.

Bei einer Ausführungsform des LED-Lichtbandes umfasst dieses eine Leiterplatte. Auf einer ersten Seite der Leiterplatte ist wenigstens eine Leuchtdiode, LED, angeordnet. Des Weiteren sind auf der ersten Seite der Leiterplatte je LED zwei elektrisch leitende Kontaktflächen angeordnet. Auf einer zweiten Seite der Leiterplatte sind zwei Leiterbahnen angeordnet. Jeweils zwei der elektrisch leitfähigen Kontaktflächen sind mit einer LED elektrisch verschaltet. Von den Kontaktflächen, die mit derselben LED elektrisch verschaltet sind, bildet jeweils eine Kontaktfläche mit jeweils einer der zwei Leiterbahnen je einen Koppelkondensator. Die Koppelkondensatoren sind dazu eingerichtet, basierend auf einer an die Leiterbahnen angelegten hochfrequenten Wechselspannung in den Kontaktflächen einen Verschiebungsstrom zur Bestromung der mit den Kontaktflächen elektrisch verschalteten LED zu erzeugen.

Unter Leuchtdioden werden vorliegend sowohl Leuchtdiodenchips als auch LED-Bauteile mit einem solchen Leuchtdiodenchip verstanden. Zum Beispiel sind die Leuchtdioden oberflächenmontierbar. Ein Leuchtdiodenchip kann einen optoelektronischen Halbleiterkörper oder eine organische Schichtenfolge umfassen. Anders ausgedrückt kann es sich bei den Leuchtdiodenchips um Halbleiterchips oder OLED-Chips handeln. Die Leuchtdioden emittieren im bestimmungsgemäßen Betrieb bevorzugt Licht im sichtbaren Spektralbereich oder im UV-Bereich oder im IR-Bereich.

Ein Vorteil des hier gezeigten LED-Lichtbands ist es, dass die an der ersten Seite der Leiterplatte angeordneten LEDs unabhängig voneinander kontaktlos über die auf der zweiten Seite der Leiterplatte angeordneten Leiterbahnen mit Energie versorgt werden. Kontaktlos in diesem Zusammenhang beschreibt das Fehlen eines elektrischen Kontakts zwischen den elektrisch leitfähigen Kontaktflächen und den Leiterbahnen. Ein physikalischer Kontakt zwischen den elektrisch leitfähigen Kontaktflächen und den Leiterbahnen besteht über die Leiterplatte.

Ein weiterer Vorteil ist es, dass die einzelnen LEDs isoliert voneinander auf der Leiterplatte montiert sind. Die LEDs sind untereinander nicht elektrisch verschaltet. Das Fehlen der elektrischen Verschaltung zwischen den LEDs, wie es bei herkömmlichen LED-Lichtbändern üblich ist, bedingt einen einfacheren und kostensparenden Aufbau des LED-Lichtbands. Außerdem ermöglicht dies ein Trennen des LED-Lichtbands zwischen jeder beliebigen LED. Dies ist in herkömmlichen Lichtbändern ebenfalls aufgrund der Verschaltung der LEDs untereinander nicht möglich. Ferner werden für das hier gezeigte LED-Lichtband keine Durchkontaktierungen durch die Leiterplatte benötigt, was ebenfalls einen Herstellungsprozess eines solchen Lichtbands vereinfacht und zu einer Kostensenkung des Lichtbands beiträgt.

Die Kopplungskondensatoren bilden mit den Induktivitäten der Leiterbahnen einen Kopplungsschwingkreis. Die hochfrequente Wechselspannung, die an die Leiterbahnen angelegt wird, kann beispielsweise eine Frequenz entsprechend einer Resonanzfrequenz dieses Kopplungsschwingkreises aufweisen oder von dieser Resonanzfrequenz abweichen.

Bei einer Ausführungsform des LED-Lichtbands ist an der ersten Seite der Leiterplatte je LED eine Gleichrichterschaltung angeordnet. Mittels einer solchen Gleichrichterschaltung wird der in den Kontaktflächen erzeugte Verschiebungsstrom in einen Gleichstrom zum Betreiben der jeweiligen LEDs umgewandelt. In einer alternativen Ausgestaltung werden statt einer Gleichrichterschaltung sogenannte Wechselstrom-LEDs, d.h. antiparallelgeschaltete LEDs, als LED verwendet. Hierbei wird je eine der antiparallelgeschalteten LEDs mit je einer Halbwelle des Verschiebungsstroms betrieben.

Bei einer Ausführungsform des LED-Lichtbands ist die Leiterplatte zumindest teilweise aus einem Kunststoffwerkstoff gefertigt. Die Leiterplatte bildet ein Dielektrikum der Koppelkondensatoren. Beispielsweise eignen sich als Material für die Leiterplatte Polyimide oder polyimidhaltige Stoffe. In einer alternativen Ausgestaltung besteht ein Werkstoff der Leiterplatte zumindest teilweise aus Polyethylenterephthalat, PET.

Bei einer Ausführungsform des LED-Lichtbands ist die Leiterplatte elastisch verformbar. Insbesondere ist auch das gesamte LED-Lichtband elastisch verformbar. Dies ermöglicht eine flexible und vielseitige Verwendung des LED-Lichtbands in unterschiedlichsten Anwendungsbereichen.

Bei einer Ausführungsform des LED-Lichtbands ist wenigstens eine weitere LED auf der ersten Seite der Leiterplatte angeordnet. Die mit der wenigstens einen LED elektrisch verschalteten Kontaktflächen weisen eine andere flächige Ausdehnung auf als die mit der wenigstens einen weiteren LED elektrisch verschalteten Kontaktflächen.

Als flächige Ausdehnung der Kontaktflächen wird hier eine Ausdehnung parallel zu einer Haupterstreckungsebene der Leiterplatte angesehen. Ein Vorteil dieser Ausführungsform ist es, dass die unterschiedlich dimensionierten Kontaktflächen unterschiedlich dimensionierte Koppelkondensatoren aus Kontaktfläche und Leiterband zur Folge haben. Die Koppelkondensatoren verschiedener LEDs weisen somit unterschiedliche Kapazitäten auf. Daraus folgen unterschiedliche Resonanzfrequenzen für die Kopplungsschwingkreise verschiedener LEDs. In Abhängigkeit einer Frequenz der angelegten Wechselspannung können somit bestimmte LEDs mit einer Resonanzfrequenz ihres zugehörigen Schwingkreises betrieben werden, während andere LEDs bei dieser Frequenz außerhalb der Resonanzfrequenz ihrer zugehörigen Schwingkreise betrieben werden. Dies ermöglicht einen selektiv kontrollierbaren Lumenausstoß einzelner LEDs oder einzelner Gruppen von LEDs an dem LED-Lichtband.

Die selektive Kontrollierbarkeit des Lumenausstoßes unterschiedlicher LEDs oder LED-Gruppen ermöglicht insbesondere ein sogenanntes Human Centric Lighting, HCL, oder eine sogenannte hortikulturelle Beleuchtung, bei denen eine tageslichtähnliche Beleuchtung für Menschen oder Pflanzen und Tiere erzeugt wird. Hierfür werden in dem hierin beschriebenen LED-Lichtband LEDs bzw. LED-Gruppen mit verschiedenen Farbtemperaturen mit unterschiedlich dimensionierten Koppelkondensatoren versehen. Beispielsweise werden die Koppelkondensatoren von LEDs mit einer höheren Farbtemperatur größer dimensioniert als die Koppelkondensatoren von LEDs mit niedrigerer Farbtemperatur. Durch eine entsprechende Verschiebung der Frequenz der angelegten Wechselspannung entsprechend einer Tageszeit oder, beispielsweise, entsprechend einer gemessenen Farbtemperatur eines aktuellen Tageslichts, können so tageslichtähnliche Beleuchtungen durch unterschiedlich starkes Dimmen der LEDs bzw. LED-Gruppen mit unterschiedlichen Farbtemperaturen generiert werden.

Bei einer Ausführungsform des Leuchtsystems umfasst das Leuchtsystem ein oben beschriebenes LED-Lichtband. Des Weiteren umfasst das Leuchtsystem eine Einspeisevorrichtung, die dazu eingerichtet ist, eine hochfrequente Wechselspannung an die zwei Leiterbahnen des LED-Lichtbands anzulegen.

Bei einer Ausführungsform des Leuchtsystems ist die Einspeisevorrichtung dazu eingerichtet, eine hochfrequente Wechselspannung mit einer Frequenz in einem Bereich von 1 MHz bis 10 MHz an die zwei Leiterbahnen anzulegen. Selbstverständlich können auch Wechselspannungen mit anderen Frequenzen zum Betreiben des LED-Lichtbands verwendet werden.

Bei einer Ausführungsform des Leuchtsystems umfasst die Einspeisevorrichtung einen seriellen Resonanzwandler, insbesondere einen seriellen Resonanzwandler mit einer Vollbrückenschaltung. Eine derartige Einspeisevorrichtung ist insbesondere vorteilhaft, da mit ihr eine annähernd sinusförmige Ausgangsspannung erzeugt werden kann, wodurch eine effiziente kapazitive Kopplung in den Kopplungskondensatoren erzeugt wird.

Sämtliche oben beschriebenen Ausgestaltungen eines LED-Lichtbands bzw. eines Leuchtsystems sind entsprechend untereinander bedarfsgemäß kombinierbar.

Das LED-Lichtband und das Leuchtsystem werden im Folgenden anhand von Ausführungsbeispielen in Verbindung mit den Figuren 1 bis 3 näher erläutert. In den Figuren werden für Elemente mit im Wesentlichen gleicher Funktion gleiche Bezugszeichen verwendet, diese Elemente müssen jedoch nicht in allen Einzelheiten identisch sein. Die Figuren sind grundsätzlich nicht maßstabsgetreu. Die Größenverhältnisse der verschiedenen Bestandteile untereinander entsprechen nicht der Wirklichkeit. Beispielsweise können vergleichsweise kleine Elemente zur besseren Veranschaulichung übertrieben groß dargestellt sein und umgekehrt.

In den Figuren zeigen:
- Figur 1: eine perspektivische Darstellung eines LED-Lichtbands gemäß einem Ausführungsbeispiel der Erfindung,
- Figur 2: eine dreidimensionale Schnittzeichnung eines Ausschnitts des LED-Lichtbands gemäß Figur 1, und
- Figur 3: ein Schaltbild eines Lichtsystems gemäß einem Ausführungsbeispiel der Erfindung.

Bei dem in den Figuren 1 und 2 dargestellten Ausführungsbeispiel eines LED-Lichtbands 1 umfasst das LED-Lichtband 1 eine langgestreckte flexible bandförmige Leiterplatte 2. Die Leiterplatte weist eine Breite b1 von etwa 10 mm und eine Höhe h1 von etwa 100 µm auf, wobei ein Basismaterial der Leiterplatte aus einem Polyimid mit einer Höhe von 50 µm besteht. An einer ersten Seite A der Leiterplatte 2 ist eine Mehrzahl von LEDs 3 montiert. Die LEDs 3 sind in einer Reihe entlang einer Haupterstreckungsrichtung des LED-Lichtbands 1 angeordnet. Selbstverständlich können die LEDs 3 auch anderweitig auf der Leiterplatte 2 montiert sein. Ferner sind selbstverständlich auch andere Formen der Leiterplatte 2 als die hier gezeigte langgestreckte bandförmige Leiterplatte 2 möglich.

Figur 2 zeigt einen Ausschnitt des LED-Lichtbands 2 gemäß Figur 1, in dem eine LED 3 der Mehrzahl der LEDs 3 gemäß Figur 1 zu sehen ist.

Bei den LEDs 3 handelt es sich beispielsweise jeweils um einen mit einer leadframebasierten Kunststoffumhüllung versehenen LED-Chip, beispielsweise um PLCC2 SMD LEDs, PLCC4 SMD LEDs oder PLCC6 SMD LEDs, High-Power SMD LEDs und/oder LED-Chip-Arrays in SMD-Gehäusen (sogenannten CAS-LEDs), die in Oberflächen(SMD)-Montagetechnologie auf der Leiterplatte 2 montiert sind.

Bei einer alternativen Ausführungsform (nicht gezeigt) handelt es sich bei den LEDs 3 um LED-Chips, die in Chip-onboard (COB)-Technologie auf der Leiterplatte 2 montiert sind.

Die LEDs 3 sind in diesem Ausführungsbeispiel mittig zwischen zwei Seitenkanten der Leiterplatte 2 auf der ersten Seite A der Leiterplatte 2 montiert. Neben den LEDs 3 ist zwischen jeder LED 3 und jeweils einer Seitenkante der Leiterplatte 2 je eine elektrisch leitfähige Kontaktfläche 4 auf der ersten Seite A der Leiterplatte 2 angeordnet. Die Kontaktflächen 4 sind in diesem Ausführungsbeispiel rechteckige Kupferinseln, die sich parallel zu einer Haupterstreckungsebene der Leiterplatte 2 erstrecken. Die Kontaktflächen 4 weisen in diesem Ausführungsbeispiel eine Höhe h2 von etwa 36 µm und eine flächige Ausdehnung von etwa 32 mm², bei einer Breite b2 von etwa 4 mm und einer Länge 12 von etwa 8 mm, auf. Die Kontaktflächen 4 verschiedener LEDs 3 können jedoch auch unterschiedliche flächige Ausdehnungen aufweisen. Dies ist weiter unten mit Bezug auf Figur 3 genauer beschrieben. Die Kontaktflächen 4 werden beispielsweise durch Ätzen einer kupferbeschichteten Leiterplatte hergestellt.

An einer der ersten Seite A gegenüberliegenden zweiten Seite B der Leiterplatte 2 sind zwei elektrisch leitfähige Leiterbahnen 5 angeordnet. Die Leiterbahnen 5 bestehen wie die Kontaktflächen 4 aus Kupfer und erstrecken sich parallel zueinander entlang einer Längsrichtung der bandförmigen Leiterplatte 2. Die Leiterbahnen 5 weisen jeweils eine Höhe h3 von etwa 36 µm und eine Breite b3 von etwas weniger als 5 mm auf. Die Leiterbahnen 5 sind ebenfalls, wie die Kontaktflächen 4, aus einer Kupferbeschichtung herausgeätzt.

Zu jeder LED 3 gehören zwei Kontaktflächen 4, d.h. jede LED 3 ist mit zwei Kontaktflächen 4 elektrisch verschaltet. Die Kontaktflächen 4 und die Leiterbahnen 5 sind so an der Leiterplatte 2 angeordnet, dass je eine der beiden mit derselben LED 3 verschalteten Kontaktflächen 4 jeweils einer der zwei Leiterbahnen 5 gegenüberliegen. Insbesondere überlappt jeweils ein möglichst großer Teil einer Ausdehnungsfläche der Kontaktfläche 4 oder jeweils die gesamte Ausdehnungsfläche der Kontaktfläche 4 mit einer Ausdehnungsfläche der gegenüberliegenden Leiterbahn 5. Jede Kontaktfläche 4 bildet mit der ihr gegenüberliegenden Leiterbahn 5 einen Koppelkondensator. Die Kontaktflächen 4 stellen jeweils eine erste Elektrode, die Leiterbahnen 5 jeweils eine zweite Elektrode und die dazwischenliegende Leiterplatte 2 ein Dielektrikum dieser Koppelkondensatoren dar.

Wird eine hochfrequente Wechselspannung an die Leiterbahnen 5 angelegt, so wird mittels kapazitiver Kopplung ein Verschiebungsstrom in den Kontaktflächen 4 erzeugt. Eine der Leiterbahnen 5 stellt hierbei eine Hinleitung, die andere eine Masserückleitung für das Anlegen der hochfrequenten Wechselspannung dar. Beispielsweise an einem Ende des LED-Lichtbands 1 befinden sich Lötstellen oder andere Anschlussstellen, um die Leiterbahnen 5 mit einer Einspeisevorrichtung zum Anlegen der hochfrequenten Wechselspannung zu verbinden (hier nicht gezeigt).

In einem Bereich jeder LED 3 ist ferner jeweils eine Gleichrichterschaltung 6 an der ersten Seite A der Leiterplatte 2 montiert, um die LEDs 3 mit einem Gleichstrom zu betreiben. Die Gleichrichterschaltungen 6 weisen Dioden und Kondensatoren zum gleichrichten und glätten der Verschiebungsströme auf, die in den Kontaktflächen 4 erzeugt werden. Die Gleichrichterschaltungen 6 werden genauer mit Bezug auf Figur 3 beschrieben.

Figur 3 zeigt ein Schaltbild eines Leuchtsystems 7 gemäß einer Ausgestaltung der Erfindung. Das Schaltbild des Leuchtsystems 7 zeigt eine Schaltung eines LED-Lichtbands 1, beispielsweise des LED-Lichtbands 1 gemäß der Figuren 1 und 2, von dem der Einfachheit halber hier nur die Verschaltung eine einzelnen LED 3 gezeigt ist. Außerdem zeigt das Schaltbild des Lichtsystems 7 gemäß Figur 3 eine Schaltung einer Einspeisevorrichtung 8 zum Anlegen einer hochfrequenten Wechselspannung an die Leiterbahnen 5.

In der Schaltung des LED-Lichtbands 1 sind zwei Induktivitäten 9 mit jeweils einem in Reihe dazu geschalteten Kondensator 10 gezeigt. Die Induktivitäten 9 stellen die Selbstinduktivitäten der gemäß den Figuren 1 und 2 beschriebenen Leiterbahnen 5 dar. Die Kondensatoren 10 stellen die jeweils zu einer LED 3 gehörenden Koppelkondensatoren aus je einer Kontaktfläche 4 und der gegenüberliegenden Leiterbahn 5 dar.

Die Einspeisevorrichtung 8 weist einen seriellen Resonanzwandler auf, der mittels einer Vollbrückenschaltung über die Induktivitäten 9 eine nahezu sinusförmige, hochfrequente Wechselspannung an die Kondensatoren 10 anlegt. Zur Erzeugung der hochfrequenten Wechselspannung liegt an einem ersten Terminal 13 der Einspeisevorrichtung 8 eine Spannung von +5 V an, ein zweites Terminal 14 der Einspeisevorrichtung 8 ist mit einem Massepotenzial GND verbunden. Die Einspeisevorrichtung 8 weist ferner Transistoren 15 auf, die derart geschaltet werden, dass eine vorbestimmte Frequenz der hochfrequenten Wechselspannung erzeugt wird.

Zwischen den Kondensatoren 10 und der LED 3 ist eine Gleichrichterschaltung 6, beispielsweise die mit Bezug auf die Figuren 1 und 2 erwähnte Gleichrichterschaltung 6, angeordnet. Die Gleichrichterschaltung 6 weist zwei Dioden 11 zur Gleichrichtung der in den Kontaktflächen 4 erzeugten Verschiebungsströme auf. Die Dioden 11 sind beispielsweise in einem Bauteil als sogenannte Doppeldiode zusammengefasst. In einer Ausgestaltung kann eine Doppeldiode mit einer periodischen Spitzenspannung von 100 V, einem Durchlassstrom von 125 mA und einer Schaltzeit von maximal 4 ns verwendet werden.

Die Gleichrichterschaltung weist ferner zwei Siebkondensatoren 12 auf, die eine Restwelligkeit der gleichgerichteten Spannung vermindern. Eine Mitte zwischen den beiden Siebkondensatoren 12 bildet ein Referenzpotential. Auf diese Weise wird eine möglichst konstante Spannung zum Betreiben der LED 3 erzeugt. In einer alternativen Ausführung können statt der Siebkondensatoren 12 auch induktive Elemente, wie beispielsweise Spulen, zur Glättung verwendet werden.

In einem ersten Betriebsmodus des Leuchtsystems 7 werden die Transistoren 15 derart geschaltet, dass die vorbestimmte Frequenz der hochfrequenten Wechselspannung, die an den Leiterbahnen 5 anliegt, einer Resonanzfrequenz des Schwingkreises, umfassend die Induktivitäten 9 und die Kondensatoren 10, entspricht. In einem zweiten Betriebsmodus des Leuchtsystems 7 werden die Transistoren 15 derart geschaltet, dass die vorbestimmte Frequenz der hochfrequenten Wechselspannung von der Resonanzfrequenz des Schwingkreises abweicht. Je stärker diese Abweichung ist, desto schwächer ist die resonante Kopplung über die Kondensatoren 10 und dementsprechend schwächer ist der Strom, der durch die LED 3 fließt. Auf diese Weise wird ein Lumenausstoß der LED 3 reduziert. Ein Lichtstrom der LED 3 ist somit in dem ersten Betriebsmodus größer als in dem zweiten Betriebsmodus.

Die Resonanzfrequenz des Schwingkreises wird unter anderem durch die Fläche der Koppelkondensatoren beeinflusst. Es ist somit möglich, zwei LEDs mit unterschiedlich dimensionierten Kontaktflächen zu verschalten, sodass die Resonanzfrequenzen der zu den LEDs gehörenden Schwingkreise variieren. Auf diese Weise können hochfrequente Wechselspannungen mit unterschiedlichen vorbestimmten Frequenzen in der Einspeisevorrichtung 8 erzeugt werden, die beispielsweise entweder der Resonanzfrequenz des Schwingkreises der einen LED oder der anderen LED entsprechen. So wird eine der beiden LEDs in dem ersten Betriebsmodus betrieben, während die andere LED in dem zweiten Betriebsmodus betrieben wird.

Auch Zwischenzustände sind selbstverständlich möglich, in denen beispielsweise eine vorbestimmte Frequenz gewählt wird, die beispielsweise um etwa 10 % von der Resonanzfrequenz des Schwingkreises der einen LED und um etwa 5 % von der Resonanzfrequenz des Schwingkreises der anderen LED abweicht. Ferner können so ganze Gruppen von LEDs mit unterschiedlich dimensionierten Koppelkondensatoren verschaltet, oder beliebig viele verschieden dimensionierte Koppelkondensatoren mit entsprechenden LEDs verschaltet sein, sodass Schwingkreise mit beliebig vielen verschiedenen Resonanzfrequenzen vorhanden sind. Zusätzlich können die LEDs, die mit unterschiedlich dimensionierten Koppelkondensatoren verschaltet sind, unterschiedliche Farben oder Farbtemperaturen aufweisen. Auf diese Weise können unterschiedlichste Dimmszenarien und Farbkonstellationen mit dem Leuchtsystem 7 erzeugt werden.

### Bezugszeichenliste

- 1: LED-Lichtband
- 2: Leiterplatte
- 3: Leuchtdiode, LED
- 4: Kontaktfläche
- 5: Leiterbahn
- 6: Gleichrichterschaltung
- 7: Leuchtsystem
- 8: Einspeisevorrichtung
- 9: Induktivität
- 10: Kondensator
- 11: Diode
- 12: Siebkondensator
- 13: erstes Terminal
- 14: zweites Terminal
- 15: Transistor

- GND: Massepotenzial

- A: erste Seite der Leiterplatte
- B: zweite Seite der Leiterplatte
- b1: Breite der Leiterplatte
- h1: Höhe der Leiterplatte
- b2: Breite der Kontaktfläche
- h2: Höhe der Kontaktfläche
- 12: Länge der Kontaktfläche
- b3: Breite der Leiterbahn
- h3: Höhe der Leiterbahn

## Patentansprüche

1. LED-Lichtband (1), umfassend:
- eine Leiterplatte (2), und
- wenigstens eine auf einer ersten Seite (A) der Leiterplatte (2) angeordnete Leuchtdiode, LED, (3),
**dadurch gekennzeichnet, dass** das LED-Lichtband (1) ferner umfasst:
- je LED (3) zwei auf der ersten Seite (A) der Leiterplatte (2) angeordnete elektrisch leitfähige Kontaktflächen (4), und
- zwei auf einer zweiten Seite (B) der Leiterplatte (2) angeordnete Leiterbahnen (5), wobei
- jeweils zwei der elektrisch leitfähigen Kontaktflächen (4) mit einer LED (3) elektrisch verschaltet sind und von den Kontaktflächen (4), die mit derselben LED (3) verschaltet sind, jeweils eine Kontaktfläche (4) mit jeweils einer der zwei Leiterbahnen (5) je einen Koppelkondensator bildet, wobei die Koppelkondensatoren dazu eingerichtet sind, basierend auf einer an die Leiterbahnen (5) angelegten hochfrequenten Wechselspannung in den Kontaktflächen (4) einen Verschiebungsstrom zur Bestromung der mit den Kontaktflächen (4) elektrisch verschalteten LED (3) zu erzeugen.

2. LED-Lichtband (1) gemäß Anspruch 1, wobei an der ersten Seite (A) der Leiterplatte (2) je LED (3) eine Gleichrichterschaltung (6) angeordnet ist, wobei die Gleichrichterschaltung (6) dazu eingerichtet ist, den in den Kontaktflächen (4) erzeugten Verschiebungsstrom gleichzurichten und an die jeweilige LED (3) anzulegen.

3. LED-Lichtband (1) gemäß einem der Ansprüche 1 oder 2, wobei die Leiterplatte (2) zumindest teilweise aus einem Kunststoffwerkstoff gefertigt ist und wobei die Leiterplatte (2) ein Dielektrikum der Koppelkondensatoren bildet.

4. LED-Lichtband (1) gemäß einem der Ansprüche 1 bis 3, wobei die Leiterplatte (2) elastisch verformbar ist.

5. LED-Lichtband (1) gemäß einem der Ansprüche 1 bis 4, wobei die elektrisch leitfähigen Kontaktflächen (4) eine flächige Ausdehnung parallel zu der Leiterplatte (2) in einem Bereich von 1 Quadratmillimeter bis 100 Quadratmillimetern aufweisen.

6. LED-Lichtband (1) gemäß einem der Ansprüche 1 bis 5, wobei wenigstens eine weitere LED (3) auf der ersten Seite (A) der Leiterplatte (2) angeordnet ist und die mit der wenigstens einen LED (3) elektrisch verschalteten Kontaktflächen (4) eine andere flächige Ausdehnung aufweisen als die mit der wenigstens einen weiteren LED (3) elektrisch verschalteten Kontaktflächen (4).

7. Leuchtsystem (7), umfassend ein LED-Lichtband (1) gemäß einem der Ansprüche 1 bis 6 und eine Einspeisevorrichtung (8), die dazu eingerichtet ist, die hochfrequente Wechselspannung an die zwei Leiterbahnen (5) des LED-Lichtbands (1) anzulegen.

8. Leuchtsystem (7) gemäß Anspruch 7, wobei die Einspeisevorrichtung (8) dazu eingerichtet ist, die hochfrequente Wechselspannung mit einer Frequenz in einem Bereich von 1 Megahertz bis 10 Megahertz an die wenigstens zwei Leiterbahnen (5) anzulegen.

9. Leuchtsystem (7) gemäß einem der Ansprüche 7 oder 8, wobei die Einspeisevorrichtung (8) einen seriellen Resonanzwandler umfasst.

## Claims

1. LED light strip (1), comprising:
- a circuit board (2), and
- at least one light emitting diode, LED, (3) arranged on a first side (A) of the circuit board (2),
**characterized in that** the LED light strip (1) further comprises:
- for each LED (3), two electrically conductive contact surfaces (4) arranged on the first side (A) of the circuit board (2), and
- two conducting paths (5) arranged on a second side (B) of the circuit board (2), wherein
- each LED (3) is electrically connected to respective electrically conductive contact surfaces (4), and of the contact surfaces (4) which are connected to the same LED (3), each contact surface (4) respectively forms a coupling capacitor with one of the two conducting paths (5), the coupling capacitors being arranged to generate a displacement current in the contact surfaces (4) for energizing the LED (3) electrically connected to the contact surfaces (4) on the basis of a high-frequency alternating voltage applied to the conducting paths (5).

2. LED light strip (1) according to claim 1, wherein a rectifier circuit (6) is arranged on the first side (A) of the circuit board (2) for each LED (3), wherein the rectifier circuit (6) is arranged to rectify the displacement current generated in the contact surfaces (4) and to apply it to the respective LED (3).

3. LED light strip (1) according to one of claims 1 or 2, wherein the circuit board (2) is at least partially made of a plastic material and wherein the circuit board (2) forms a dielectric of the coupling capacitors.

4. LED light strip (1) according to one of claims 1 to 3, wherein the circuit board (2) is elastically deformable.

5. LED light strip (1) according to one of claims 1 to 4, wherein the electrically conductive contact surfaces (4) have a surface extension parallel to the circuit board (2) in a range from 1 square millimeter to 100 square millimeters.

6. LED light strip (1) according to one of claims 1 to 5, wherein at least one further LED (3) is arranged on the first side (A) of the circuit board (2) and the contact surfaces (4) electrically connected to the at least one LED (3) have a different surface extension than the contact surfaces (4) electrically connected to the at least one further LED (3).

7. Lighting system (7) comprising an LED light strip (1) according to one of claims 1 to 6 and a feed device (8) which is arranged to apply the high-frequency alternating voltage to the two conducting paths (5) of the LED light strip (1).

8. Lighting system (7) according to claim 7, wherein the feed device (8) is arranged to apply the high-frequency alternating voltage with a frequency in a range from 1 megahertz to 10 megahertz to the at least two conducting paths (5).

9. Lighting system (7) according to one of claims 7 or 8, wherein the feeding device (8) comprises a serial resonant converter.

## Revendications

1. Bande lumineuse à LED (1), comprenant:
- une carte de circuit (2), et
- au moins une diode électroluminescente, LED, (3) disposée d'un premier côté (A) de la carte de circuit (2),
**caractérisée en ce que** la bande lumineuse à LED (1) comprend en outre:
- par LED (3), deux faces de contact (4) électriquement conductrices disposées du premier côté (A) de la carte de circuit (2), et
- deux pistes conductrices (5) disposées d'un deuxième côté (B) de la carte de circuit (2), sachant que
- respectivement deux des faces de contact (4) électriquement conductrices sont connectées électriquement à une LED (3) et, des faces de contact (4) qui sont connectées à la même LED (3), respectivement une face de contact (4) forme à chaque fois un condensateur de couplage avec respectivement une des deux pistes conductrices (5), sachant que les condensateurs de couplage sont configurés pour, sur la base d'une tension alternative à haute fréquence appliquée aux pistes conductrices (5), générer dans les faces de contact (4) un courant de décalage destiné à alimenter les LED (3) connectées électriquement aux faces de contact (4).

2. Bande lumineuse à LED (1) selon la revendication 1, sachant que, par LED (3), un circuit redresseur (6) est disposé du premier côté (A) de la carte de circuit (2), sachant que le circuit redresseur (6) est configuré pour redresser le courant de décalage généré dans les faces de contact (4) et l'appliquer à la LED (3) respective.

3. Bande lumineuse à LED (1) selon l'une des revendications 1 ou 2, sachant que la carte de circuit (2) est composée au moins en partie d'un matériau synthétique et sachant que la carte de circuit (2) forme un diélectrique des condensateurs de couplage.

4. Bande lumineuse à LED (1) selon l'une des revendications 1 à 3, sachant que la carte de circuit (2) est déformable élastiquement.

5. Bande lumineuse à LED (1) selon l'une des revendications 1 à 4, sachant que les faces de contact (4) électriquement conductrices présentent une extension en plan, parallèlement à la carte de circuit (2), de l'ordre de 1 millimètre carré à 100 millimètres carrés.

6. Bande lumineuse à LED (1) selon l'une des revendications 1 à 5, sachant qu'au moins une LED (3) supplémentaire est disposée du premier côté (A) de la carte de circuit (2) et les faces de contact (4) connectées électriquement à l'au moins une LED (3) présentent une autre extension en plan que les faces de contact (4) connectées électriquement à l'une LED (3) supplémentaire.

7. Système d'éclairage (7), comprenant une bande lumineuse à LED (1) selon l'une des revendications 1 à 6 et un dispositif d'alimentation (8) qui est configuré pour appliquer la tension alternative à haute fréquence aux deux pistes conductrices (5) de la bande lumineuse à LED (1).

8. Système d'éclairage (7) selon la revendication 7, sachant que le dispositif d'alimentation (8) est configuré pour appliquer la tension alternative à haute fréquence aux au moins deux pistes conductrices (5) avec une fréquence de l'ordre de 1 mégahertz à 10 mégahertz.

9. Système d'éclairage (7) selon l'une des revendications 7 ou 8, sachant que le dispositif d'alimentation (8) comprend un convertisseur à résonance série.
